# EUROPÄISCHE PATENTSCHRIFT

(11) **EP 4 066 715 B1**
(45) Veröffentlichungstag und Bekanntmachung des Hinweises auf die Patenterteilung: **31.07.2024**
(21) Anmeldenummer: 22164352.1
(22) Anmeldetag: 25.03.2022
(51) Int. Cl.: A47L 9/28

(54) **BATTERIEBETRIEBENES REINIGUNGSGERÄT UND VERFAHREN ZUM BETREIBEN EINES REINIGUNGSGERÄTS**
BATTERY OPERATED CLEANING APPARATUS AND METHOD FOR OPERATING A CLEANING APPARATUS
APPAREIL DE NETTOYAGE FONCTIONNANT SUR BATTERIE ET?PROCÉDÉ DE FONCTIONNEMENT D'UN APPAREIL DE NETTOYAGE

(30) Priorität: 26.03.2021 DE 102021107687
(43) Veröffentlichungstag der Anmeldung: 05.10.2022
(73) Patentinhaber: Alfred Kärcher SE & Co. KG, 71364 Winnenden (DE)
(72) Erfinder: Becker, Jan, 71364 Winnenden (DE); Hutmacher, Michael, 71364 Winnenden (DE); Minardi, Martino, 71364 Winnenden (DE)
(74) Vertreter: Hoeger, Stellrecht & Partner Patentanwälte mbB

(56) Entgegenhaltungen:
- WO-A1-2019/063292
- DE-A1- 102019 106 786
- US-A1- 2018 299 899

## Beschreibung

Die vorliegende Erfindung betrifft ein batteriebetriebenes Reinigungsgerät, insbesondere Bodenreinigungsgerät, welches netzunabhängig mit einer Batterie betreibbar ist, wobei das Reinigungsgerät eine Anzeigeeinrichtung zum Anzeigen eines Ladezustands der Batterie umfasst, wobei das Reinigungsgerät eine Anzeigeansteuereinrichtung zum Ansteuern der Anzeigeeinrichtung in Abhängigkeit eines analogen Ladezustandssignals, welches dem Ladezustand der Batterie entspricht, umfasst, wobei die Anzeigeansteuereinrichtung einen analogen Signaleingang zum Empfangen des analogen Ladezustandssignals von der Batterie umfasst.

Ferner betrifft die vorliegende Erfindung ein Verfahren zum Betreiben eines Reinigungsgeräts, insbesondere Bodenreinigungsgerät, welches netzunabhängig mit einer Batterie betrieben wird, wobei ein Ladezustand der Batterie mit einer Anzeigeeinrichtung des Reinigungsgeräts angezeigt wird, wobei die Anzeigeeinrichtung in Abhängigkeit eines analogen Ladezustandssignals, welches dem Ladezustand der Batterie entspricht, angesteuert wird.

Es ist bekannt, Reinigungsgeräte der eingangs beschriebenen Art, insbesondere in Form von Bodenreinigungsgeräten, einzusetzen, die von einer Batterie in Form einer Bleibatterie mit elektrischer Energie versorgt werden. Insbesondere dient die elektrische Energie zum Antreiben von beispielsweise einer Antriebseinrichtung und Reinigungselementen des Reinigungsgeräts. Dient als Energieversorgung eine Bleibatterie, so kann ein Ladezustand derselben unmittelbar aus der Batteriespannung ermittelt werden, denn diese hängt im Wesentlichen vom Ladezustand der Batterie ab, und dies über einen großen Bereich der Batterieladung. Die Anzeigeansteuereinrichtung von Reinigungsgeräten der eingangs beschriebenen Art, die mit Bleibatterien betrieben werden, ist daher in der Regel wie eingangs beschrieben ausgebildet. Als analoges Ladezustandssignal der Batterie wird die an den Batteriepolen abgegriffene Batteriespannung genutzt und mit der Anzeigeansteuereinrichtung direkt zum Betreiben der Anzeigeeinrichtung verarbeitet.

Wenn batteriebetriebene Reinigungsgeräte der eingangs beschriebenen Art mit einer Lithium-Ionen-Batterie statt einer Bleibatterie betrieben werden sollen, kann dies hinsichtlich der Anzeige des Ladezustands jedoch zu Problemen führen, wenn es sich um eine Lithium-Ionen-Batterie handelt, deren Spannung über einen weiten Bereich unabhängig vom Ladezustand ist. Dies ist insbesondere bei einer Lithium-Eisenphosphat-Batterie der Fall. Mit anderen Worten können aus der Batteriespannung bei diesem Batterietyp keine Rückschlüsse auf den Ladezustand der Batterie gewonnen werden.

Aus der DE 10 2016 111 876 A1 ist eine tragbare Vorrichtung mit wenigstens einem Akkupack und einem Reinigungsgerät bekannt. Eine batteriebetriebene Reinigungsvorrichtung und Verfahren zum Betreiben derselben sind in der WO 2017/054856 A1 beschrieben. Die DE 10 2018 102 982 A1 betrifft ein Ladegerät und Verfahren zum Laden eines Akkupacks. Die US 2018/299899 A1 beschreibt ein batteriebetriebenes Reinigungsgerät nach dem Oberbegriff der unabhängigen Ansprüche 1 und 12.

Daher ist es eine Aufgabe der vorliegenden Erfindung, ein batteriebetriebenes Reinigungsgerät sowie ein Verfahren der eingangs beschriebenen Art so zu verbessern, dass ein Ladezustand der Batterie beim Betrieb des Reinigungsgeräts zuverlässig angezeigt werden kann.

Diese Aufgabe wird bei einem batteriebetriebenen Reinigungsgerät der eingangs beschriebenen Art erfindungsgemäß dadurch gelöst, dass das Reinigungsgerät eine elektrische Signalumwandlungseinrichtung umfasst zum Umwandeln eines von der Batterie bereitgestellten, dem Ladezustand der Batterie entsprechenden digitalen Ladezustandssignals in ein dem Ladezustand der Batterie entsprechendes analoges Ladezustandssignal, dass die Signalumwandlungseinrichtung einen analogen Signalausgang umfasst und dass der analoge Signalausgang mit dem analogen Signaleingang der Anzeigeansteuereinrichtung elektrisch wirkverbunden ist zum Übertragen des analogen Ladezustandssignals von der Signalumwandlungseinrichtung auf die Anzeigeansteuereinrichtung.

Ein batteriebetriebenes Reinigungsgerät der eingangs beschriebenen Art in der vorgeschlagenen Weise weiterzubilden, ermöglicht es auf einfache Weise, das Reinigungsgerät insbesondere auch mit Batterietypen zu betreiben, deren Batteriespannung unabhängig oder im Wesentlichen unabhängig vom Ladezustand der Batterie ist. Mit anderen Worten ermöglicht es die vorgeschlagene Signalumwandlungseinrichtung, statt einer Bleibatterie auch ein Lithium-Ionen-Batterie, beispielsweise in Form einer Lithium-Eisenphosphat-Batterie, einzusetzen. Das Reinigungsgerät selbst, insbesondere dessen Anzeigeeinrichtung einschließlich der Anzeigeansteuereinrichtung, muss hierfür nicht geändert werden. Das von der Batterie bereitgestellte digitale Ladezustandssignal wird vielmehr mit der Signalumwandlungseinrichtung in ein analoges Ladezustandssignal gewandelt, das von der vom Reinigungsgerät umfassten Anzeigeansteuereinrichtung direkt weiterverarbeitet und auf der Anzeigeeinrichtung für einen Nutzer angezeigt werden kann. Anwender können so zwischen unterschiedlichen Batterietypen wählen, um das Reinigungsgerät zu betreiben. Dies erhöht die Flexibilität für den Einsatz der Reinigungsgeräte. Zudem ist eine einfache Um- oder Nachrüstung existierender Reinigungsgeräte möglich, denn die elektrische Signalumwandlungseinrichtung kann insbesondere als zusätzliche Schaltungsanordnung am Reinigungsgerät verbaut werden. Die Signalumwandlungseinrichtung kann insbesondere derart ausgebildet sein, dass mit ihr eine funktionelle Abhängigkeit zwischen Spannung und Ladezustand simuliert wird, die derjenigen Batterie entspricht, für die die Anzeigeansteuereinrichtung originär konfiguriert war.

Günstig ist es, wenn die Signalumwandlungseinrichtung eine elektronische Schaltungsanordnung mit einem Bus-Transceiver, insbesondere in Form eines CAN-Bus-Transceivers, umfasst und wenn der Bus-Transceiver den digitalen Signaleingang umfasst oder mit diesem elektrisch wirkverbunden ist. Mit dem Bus-Transceiver kann insbesondere ein Ladezustandssignal, welches von einer Batterie, insbesondere einem Batterie-Management-System desselben, zur Verfügung gestellt wird, für eine Datenverarbeitungseinheit der Signalumwandlungseinrichtung aufbereitet und umgewandelt werden. Das Batterie-Management-System kann insbesondere Daten betreffend den Ladezustand einer Batterie bereitstellen, jedoch auch andere batteriespezifische Kenngrößen wie beispielsweise Temperatur, Zahl der Ladezyklen, Alter oder spezifische Daten für die Batterie wie Batterietyp und Hersteller.

Vorteilhaft ist es, wenn der digitale Signaleingang in Form einer CAN-Bus-Eingangs-Schnittstelle der Signalumwandlungseinrichtung ausgebildet ist. So lässt sich die Signalumwandlungseinrichtung besonders kompakt und einfach ausbilden. Insbesondere kann sie auf diese Weise CAN-Bus-Signale direkt verarbeiten.

Günstig ist es, wenn die Signalumwandlungseinrichtung eine Signalverarbeitungseinheit, insbesondere in Form eines Mikrocontrollers oder eines ASIC, umfasst zum Umwandeln eines vom Bus-Transceiver bereitgestellten digitalen Bussignals in ein analoges Ladezustandssignal, insbesondere ein PWM-Signal, und wenn die Signalverarbeitungseinheit mit dem analogen Signalausgang elektrisch wirkverbunden ist. Die Signalverarbeitungseinheit wandelt somit das digital bereitgestellte Ladezustandssignal in ein analoges Ladezustandssignal um, das entweder direkt oder, optional nach elektrischer Verstärkung desselben, an die Anzeigeansteuereinrichtung übermittelt werden kann.

Vorteilhaft ist es, wenn die Signalumwandlungseinrichtung einen analogen Signalverstärker umfasst zum Verstärken des von der Signalverarbeitungseinheit erzeugten analogen Ladezustandssignals, insbesondere in Form des PWM-Signals, und wenn der Signalverstärker der Signalverarbeitungseinheit nachgeschaltet und mit dem analogen Signalausgang elektrisch wirkverbunden ist zur Bereitstellung des analogen Ladezustandssignals. Der Signalverstärker kann insbesondere in Form eines Operations-Verstärkers ausgebildet sein. Mit ihm kann insbesondere ein Spannungsbereich, der von der Signalverarbeitungseinheit bereitgestellt wird, auf den von der Anzeigeansteuereinrichtung benötigten Spannungsbereich umgesetzt oder transformiert werden.

Gemäß einer weiteren bevorzugten Ausführungsform der Erfindung kann vorgesehen sein, dass die Signalumwandlungseinrichtung mindestens einen weiteren Bus-Transceiver, insbesondere in Form eines weiteren CAN-Bus-Transceivers, umfasst und wenn der mindestens eine weitere Bus-Transceiver mit der Signalverarbeitungseinheit elektrisch wirkverbunden und ausgebildet ist zum Bereitstellen eines zum Ladezustand der Batterie korrespondierenden digitalen Bussignals, insbesondere CAN-Bus-Signals, an mindestens eine weitere digitale Busschnittstelle, insbesondere in Form einer CAN-Bus-AusgangsSchnittstelle, der Signalumwandlungseinrichtung. Durch den mindestens einen weiteren Bus-Transceiver ist es insbesondere auch möglich, weitere, von der Batterie bereitgestellte Datensignale, beispielsweise andere Befehle, Botschaften oder Busgeschwindigkeiten, umzusetzen und beispielsweise an das Reinigungsgerät zu übertragen oder an Zubehörteile desselben. Insbesondere kann das Reinigungsgerät eine weitere Anzeigeeinrichtung umfassen, um physikalische Zustandsinformationen der Batterie einem Anwender anzuzeigen, wie beispielsweise Temperatur, Ladezyklen und dergleichen.

Ein Ladezustand der Batterie kann einem Anwender schnell und einfach angezeigt werden, wenn die Anzeigeeinrichtung in Form einer Balken- oder Mehrsegmentanzeige ausgebildet ist. Insbesondere kann die Balken- oder Mehrsegmentanzeige in Form eines LCD- oder LED-Displays mit einer Mehrzahl von Anzeigesegmenten ausgebildet sein. Ein Ladezustand kann so einem Anwender in übersichtlicher Weise präsentiert werden. Beispielsweise kann die Mehrsegmentanzeige sieben Anzeigesegmente umfassen.

Für einen besonders kompakten Aufbau des Reinigungsgeräts ist es günstig, wenn die Anzeigeansteuereinrichtung die Anzeigeeinrichtung umfasst. Beispielsweise kann die Anzeigeeinrichtung auf einer Platine angeordnet oder ausgebildet sein, auf der auch die Anzeigeansteuereinrichtung angeordnet oder ausgebildet ist.

Gemäß einer weiteren bevorzugten Ausführungsform der Erfindung umfasst das batteriebetriebene Reinigungsgerät eine Batterie. Insbesondere kann diese in Form einer wiederaufladbaren Batterie ausgebildet sein. Die Batterie kann insbesondere derart angeordnet oder ausgebildet sein, dass sie unlösbar mit dem Reinigungsgerät verbunden ist. Unlösbar bedeutet in diesem Zusammenhang insbesondere, dass die Batterie von einem Anwender bestimmungsgemäß nicht vom Reinigungsgerät getrennt werden kann. Ein Ausbau der Batterie, also insbesondere eine Trennung derselben vom Reinigungsgerät, kann beispielsweise bestimmungsgemäß nur durch einen autorisierten Fachbetrieb erfolgen.

Grundsätzlich ist es möglich, das Reinigungsgerät mit einer beliebigen Art von Batterie zu betreiben. Vorzugsweise ist die Batterie in Form einer Bleibatterie oder einer Lithium-Ionen-Batterie, beispielsweise in Form einer Lithium-Eisenphosphat-Batterie, ausgebildet. So lassen sich für einen Anwender hinreichend lange Einsatzzeiten des Reinigungsgeräts realisieren.

Vorteilhaft ist es, wenn die Batterie, insbesondere eine Lithium-Ionen-Batterie, ein Batterie-Management-System zum Erzeugen eines dem Ladezustand der Batterie entsprechenden digitalen Ladezustandssignals umfasst und wenn das Batterie-Management-System mit einem digitalen Datenausgang der Batterie elektrisch wirkverbunden ist zum Bereitstellen des digitalen Ladezustandssignals für das Reinigungsgerät, insbesondere für die Anzeigeansteuereinrichtung. Ein solches Batterie-Management-System kann insbesondere einen aktuellen Ladezustand der Batterie hochpräzise ermitteln und in Form eines digitalen Ladezustandssignals bereitstellen, welches dann an den digitalen Datenausgang übertragen oder übermittelt wird. Das Batterie-Management-System kann ferner insbesondere Einzelzellen einer Batterie, die in Form eines Batteriepacks mit mehreren Einzelzellen ausgebildet ist, überwachen. Insbesondere kann so eine Ladestromüberwachung und eine Entnahmestromüberwachung permanent erfolgen. Ferner können auch Temperatur und Anzahl der Ladezyklen überwacht, gespeichert und gegebenenfalls ausgegeben werden.

Vorteilhaft ist es, wenn die Batterie mit dem Reinigungsgerät lösbar verbindbar ist, wenn die Batterie in einer Trennstellung elektrisch und mechanisch vollständig vom Reinigungsgerät getrennt und in einer Verbindungsstellung mit dem Reinigungsgerät elektrisch wirkverbunden ist. In der Verbindungsstellung kann die Batterie mit dem Reinigungsgerät optional auch mechanisch gekoppelt sein. So kann eine für den Betrieb des Reinigungsgeräts sichere Verbindung zwischen der Batterie und dem Reinigungsgerät realisiert werden. Zudem ist es möglich, die Batterie beispielsweise zum Laden vom Reinigungsgerät zu trennen und gegen eine geladene Batterie auszutauschen. So kann das Reinigungsgerät kontinuierlich eingesetzt werden.

Vorzugsweise ist die Batterie in der Verbindungsstellung mit dem Reinigungsgerät mechanisch gekoppelt. Auf diese Weise kann die Batterie am Reinigungsgerät in der Verbindungsstellung insbesondere gesichert gehalten werden, um ein unbeabsichtigtes Lösen, Abfallen oder Herunterfallen der Batterie vom Reinigungsgerät zu verhindern. Beispielsweise kann eine mechanische Kopplung realisiert werden, indem die Batterie in einer dafür vorgesehenen Aufnahme positioniert wird, welche mit einem verriegelbaren Deckel verschließbar ist.

Gemäß einer weiteren bevorzugten Ausführungsform der Erfindung kann vorgesehen sein, dass das das Reinigungsgerät eine Batterieschnittstelle zum elektrischen Wirkverbinden mit der Batterie umfasst, dass die Batterieschnittstelle einen digitalen Dateneingang umfasst und dass der digitale Dateneingang bei mit der Batterieschnittstelle elektrisch wirkverbundener Batterie mit dem digitalen Datenausgang der Batterie elektrisch wirkverbunden ist. Eine solche Batterieschnittstelle ermöglicht es insbesondere, digitale Daten oder Signale von der Batterie auf das Reinigungsgerät zu übertragen, wenn die Batterie mit dem Reinigungsgerät verbunden ist, insbesondere wenn ein digitaler Datenausgang der Batterie mit dem digitalen Dateneingang des Reinigungsgeräts elektrisch wirkverbunden ist.

Günstigerweise umfasst das Reinigungsgerät eine Batterieaufnahme zum Aufnehmen der Batterie, wobei die Batterieschnittstelle in oder an der Batterieaufnahme angeordnet oder ausgebildet ist. Eine Batterieaufnahme ermöglicht es insbesondere, die Batterie in definierter Weise am Reinigungsgerät zu positionieren. Zudem kann so auch eine elektrische und/oder mechanische Kopplung der Batterie mit dem Reinigungsgerät in definierter Weise vorgegeben werden.

Vorteilhaft ist es, wenn die Batterieschnittstelle Batterieanschlusskontakte umfasst und wenn die Batterieanschlusskontakte bei mit der Batterieschnittstelle elektrisch wirkverbundener Batterie mit den Batteriepolen der Batterie elektrisch wirkverbunden sind. Dies ermöglicht es insbesondere, das Reinigungsgerät mit in der Batterie gespeicherter elektrischer Energie zu versorgen. Zudem ist ein definierter Anschluss der Batterie mit ihren Batteriepolen am Reinigungsgerät möglich.

Vorteilhaft ist es, wenn die Batterieanschlusskontakte erste Batterieanschlusskontakte für eine Bleibatterie und zweite Batterieanschlusskontakte für eine Lithium-Ionen-Batterie umfassen, wenn die ersten Batterieanschlusskontakte bei mit der Batterieschnittstelle elektrisch wirkverbundener Bleibatterie mit deren Batteriepolen elektrisch wirkverbunden sind und wenn die zweiten Batterieanschlusskontakte bei mit der Batterieschnittstelle elektrisch wirkverbundener Lithium-Ionen-Batterie mit deren Batteriepolen elektrisch wirkverbunden sind. Die vorgeschlagene Weiterbildung ermöglicht es insbesondere, unterschiedliche Batterietypen, beispielsweise wie die beiden genannten Batterietypen, nämlich Bleibatterie und Lithium-Ionen-Batterie, wahlweise zum Betreiben des Reinigungsgeräts zu nutzen. Die Batterieschnittstelle kann hierfür erste und zweite Batterieanschlusskontakte umfassen, die für jeweils einen Batterietyp spezifisch angeordnet und ausgebildet sind. Dies ermöglicht es insbesondere, das Reinigungsgerät mit unterschiedlichen Batterietypen zu betreiben, die alternativ zum Betreiben des Reinigungsgeräts genutzt werden können.

Günstig ist es, wenn die Anzeigeansteuereinrichtung einen Spannungsteiler zum Verringern einer Spannung des am analogen Signaleingang anliegenden analogen Ladezustandssignals umfasst. Ein solcher Spannungsteiler ermöglicht es insbesondere, das Reinigungsgerät mit Batterien zu betreiben, die unterschiedliche Betriebsspannungen bereitstellen. Die Anzeigeeinrichtung muss dann nicht aufwendig abgeändert werden, um auch den Ladezustand einer Batterie mit höherer Batteriespannung sicher und zuverlässig anzuzeigen. Vielmehr kann mit dem Spannungsteiler die Batteriespannung, insbesondere proportional, verringert werden, so dass das am Spannungsteiler abgegriffene analoge Ladezustandssignal der Batterie mit der Anzeigeansteuereinrichtung zum Ausgeben auf der Anzeigeeinrichtung weiterverarbeitet werden kann. Mit anderen Worten ermöglicht ein solcher Spannungsteiler insbesondere das Vorsehen eines zusätzlichen analogen Signaleingangs für höhere Batteriespannungen, welcher zudem das Überschreiben des analogen Ladezustandssignals von Batterien mit niedrigerer Batteriespannung ermöglicht.

Die eingangs gestellte Aufgabe wird ferner bei einem Verfahren der eingangs beschriebenen Art erfindungsgemäß dadurch gelöst, dass ein von der Batterie bereitgestelltes, dem Ladezustand der Batterie entsprechendes digitales Ladezustandssignal in ein dem Ladezustand der Batterie entsprechendes analoges Ladezustandssignal gewandelt und zum Ansteuern der Anzeigeeinrichtung bereitgestellt wird.

Wie bereits oben beschrieben ermöglicht eine solche Vorgehensweise insbesondere, unterschiedliche Batterietypen zum Betreiben des Reinigungsgeräts zu nutzen, nämlich beispielsweise Batterietypen, deren Ladezustand proportional zur Batteriespannung ist, und Batterien, deren Ladezustand unabhängig oder im Wesentlichen unabhängig von der Batteriespannung ist. Insbesondere bei diesen letztgenannten Batterien ist es bekannt, den Ladezustand von der Batterie in digitaler Form bereitzustellen, beispielsweise mit beziehungsweise von einem Batterie-Management-System. Die vorgeschlagene Wandlung des digitalen Ladezustandssignals in ein analoges Ladezustandssignal ermöglicht es einem Anwender, das Reinigungsgerät wahlweise mit unterschiedlichen Batterietypen zu nutzen, wobei dann die Anzeigeeinrichtung und insbesondere eine Anzeigeansteuereinrichtung desselben nicht modifiziert werden müssen.

Auf einfache Weise kann ein digitales Ladezustandssignal in ein analoges Ladezustandssignal gewandelt werden, wenn das gewandelte analoge Ladezustandssignal in Form eines PWM-Signals bereitgestellt wird.

Günstig ist es, wenn das gewandelte analoge Ladezustandssignal vor der Bereitstellung an die Anzeigeeinrichtung verstärkt wird. Insbesondere kann das analoge Ladezustandssignal vorzugsweise für die Bereitstellung an eine Anzeigeeinrichtung zum Ansteuern der Anzeigeeinrichtung verstärkt werden. Insbesondere kann über einen Verstärkungsfaktor ein Signalpegel des gewandelten analogen Ladezustandssignals an die Anzeigeeinrichtung beziehungsweise deren Anzeigeansteuereinrichtung angepasst werden.

Vorzugsweise wird der Ladezustand der Batterie mit einer Mehrzahl von Anzeigesegmenten balken- oder segmentförmig angezeigt. So kann ein Anwender schnell erkennen, wie es um den Ladezustand der von ihm genutzten Batterie bestellt ist.

Günstigerweise wird das Reinigungsgerät mit einer Batterie in Form einer wiederaufladbaren Batterie betrieben. Dies ermöglicht es insbesondere einem Anwender, eine Batterie mehrfach zu nutzen. Dies ist ökologisch von großem Vorteil.

Vorteilhaft ist es, wenn als Batterie eine Bleibatterie oder eine Lithium-Ionen-Batterie genutzt wird. Insbesondere die genannten Batterietypen ermöglichen es einem Anwender, ein Reinigungsgerät, insbesondere ein Bodenreinigungsgerät, mit ausreichenden Betriebsströmen zu versorgen.

Gemäß einer weiteren bevorzugten Ausführungsform der Erfindung kann vorgesehen sein, dass die Batterie mit dem Reinigungsgerät lösbar verbunden wird derart, dass die Batterie in einer Trennstellung elektrisch und mechanisch vollständig vom Reinigungsgerät getrennt und in einer Verbindungsstellung mit dem Reinigungsgerät elektrisch wirkverbunden ist. Optional kann sie zusätzlich mit dem Reinigungsgerät in der Verbindungsstellung auch mechanisch wirkverbunden sein. In der beschriebenen Weise lässt sich die Batterie mit dem Reinigungsgerät verbinden, um das Reinigungsgerät zu betreiben, und zum Laden oder Lagern kann die Batterie vom Reinigungsgerät getrennt werden.

Die nachfolgende Beschreibung bevorzugter Ausführungsformen der Erfindung dient im Zusammenhang mit den Zeichnungen der näheren Erläuterung. Es zeigen:
- Figur 1:: eine schematische Darstellung eines Ausführungsbeispiels eines Reinigungsgeräts gemäß dem Stand der Technik;
- Figur 2:: eine schematische Darstellung der Batteriespannung in Abhängigkeit des Ladezustands bei einer Bleibatterie;
- Figur 3:: eine schematische Darstellung der Batteriespannung in Abhängigkeit des Ladezustands einer Lithium-Ionen-Batterie;
- Figur 4:: eine schematische Darstellung eines ersten Ausführungsbeispiels eines Reinigungsgeräts gemäß der Erfindung;
- Figur 5:: eine schematische Darstellung eines weiteren Ausführungsbeispiels eines Reinigungsgeräts gemäß der Erfindung;
- Figur 6:: eine schematische Darstellung einer Batterie-Schaltungs-Anordnung umfassend eine Batterie, eine Anzeigeansteuereinrichtung sowie eine Signalumwandlungseinrichtung; und
- Figur 7:: eine schematische Darstellung eines weiteren Ausführungsbeispiels einer Signalumwandlungseinrichtung.

In Figur 1 ist schematisch ein Ausführungsbeispiel eines Reinigungsgeräts gemäß dem Stand der Technik insgesamt mit dem Bezugszeichen 10 bezeichnet. Das Reinigungsgerät 10 ist in Form eines Bodenreinigungsgeräts 12 ausgebildet. Das Reinigungsgerät 10 umfasst zum Betreiben eine Batterie 14 in Form einer Bleibatterie 16. Weitere Komponenten des Reinigungsgeräts 10, insbesondere eine optionale Antriebseinrichtung und Reinigungselemente wie Bürsten, Walzen und dergleichen, sind der Übersichtlichkeit wegen in Figur 1 nicht dargestellt.

Zum Anzeigen eines Ladezustands der Batterie 14 dient eine Anzeigeeinrichtung 18. Die Anzeigeeinrichtung 18 ist in Form einer Balkenanzeige 20 beziehungsweise einer Mehrsegmentanzeige ausgebildet. Zum Ansteuern der Anzeigeeinrichtung 18 dient eine mit dieser elektrisch wirkverbundene Anzeigeansteuereinrichtung 22. Diese umfasst einen analogen Signaleingang 24 zum Empfangen eines analogen Ladezustandssignals von der Batterie 14.

Bei der Bleibatterie 16 wird das analoge Ladezustandssignal definiert durch die an den Batteriepolen 30 und 32 anliegende Batteriespannung derselben. Diese ist vom Ladezustand der Batterie 14 abhängig. Mit anderen Worten besteht ein mathematisch funktionaler Zusammenhang zwischen der Batteriespannung und dem Ladezustand. Zum Übertragen des analogen Ladezustandssignals von der Batterie 14 zur Anzeigeansteuereinrichtung 22 sind die Batteriepole 30 und 32 mit dem ersten Signaleingangskontakt 26 beziehungsweise dem zweiten Signaleingangskontakt 28 über elektrische Verbindungsleitungen 34 und 35 verbunden.

Figur 2 zeigt schematisch die Abhängigkeit der an den Batteriepolen 30 und 32 anliegenden Batteriespannung in Abhängigkeit des Ladezustands der Bleibatterie 16. Wird diese entladen, nimmt also die Ladung der Batterie 14 ab, fällt auch die Spannung an den Batteriepolen 30 und 32 ab.

Figur 3 dagegen zeigt schematisch die Abhängigkeit der Batteriespannung einer Batterie 14 in Form einer Lithium-Ionen-Batterie 36, nämlich einer Lithium-Eisenphosphat-Batterie, in Abhängigkeit des Ladezustands einer solchen Batterie 14 dargestellt. Über einen weiten Ladezustandsbereich ändert sich die Batteriespannung praktisch nicht. Eine Lithium-Ionen-Batterie 36, die bei dem Ausführungsbeispiel des Reinigungsgeräts 10 gemäß Figur 1 die Bleibatterie 16 ersetzt, hätte zur Folge, dass deren Ladezustand nicht korrekt angezeigt würde.

Um die Ausgestaltung der Anzeigeansteuereinrichtung 22 des Reinigungsgeräts 10 nicht ändern zu müssen, ist bei dem in Figur 4 schematisch dargestellten Ausführungsbeispiel zusätzlich eine Signalumwandlungseinrichtung 38 vorgesehen. Die Signalumwandlungseinrichtung 38 umfasst einen digitalen Signaleingang 40, welcher zur Übertragung des von einem Batterie-Management-Systems 110 bereitgestellten digitalen Ladezustandssignals über eine zweiadrige Datenleitung 42 mit einem digitalen Datenausgang 44 der Batterie 14 verbunden ist.

Die Signalumwandlungseinrichtung 38 wandelt das digitale Ladezustandssignal in ein dem Ladezustand der Batterie 14 entsprechendes analoges Ladezustandssignal um, nämlich in Form eines analogen Spannungssignals, und stellt dieses an einem analogen Signalausgang 46 der Signalumwandlungseinrichtung 38 bereit. Der analoge Signalausgang 46 ist über zwei Verbindungsleitungen 48 und 50 mit dem analogen Signaleingang 124 der Anzeigeansteuereinrichtung 22 verbunden.

Die beschriebene Ausstattung des Reinigungsgeräts 10 mit der Signalumwandlungseinrichtung 38 ermöglicht es also insbesondere, statt der Bleibatterie 16 die Lithium-Ionen-Batterie 36 zum Betreiben des Reinigungsgeräts 10 zu nutzen. Die Anzeigeansteuereinrichtung 22 und die Anzeigeeinrichtung 18 müssen dafür nicht geändert werden. Vielmehr ist es auch möglich, insbesondere ein Reinigungsgerät 10, wie es schematisch in Figur 1 dargestellt ist, mit einer digitalen Signalumwandlungseinrichtung 38 nachzurüsten.

Figur 5 zeigt ein weiteres schematisch dargestelltes Ausführungsbeispiel eines Reinigungsgeräts 10 in Form eines Bodenreinigungsgeräts 12. Auch hier werden wieder zur Bezeichnung identischer oder ähnlicher Komponenten dieselben Bezugszeichen verwendet wie bei den vorangegangenen Ausführungsbeispielen.

Das Reinigungsgerät 10 umfasst eine Batterieschnittstelle 52 zum elektrischen Wirkverbinden mit der Batterie 14. Die Batterieschnittstelle 52 umfasst einen digitalen Dateneingang 54, welcher bei mit der Batterieschnittstelle 52 elektrisch wirkverbundener Batterie 14 mit deren digitalem Datenausgang 44 elektrisch wirkverbunden ist. In Figur 5 ist hier schematisch eine Batterie 14 in Form einer Lithium-Ionen-Batterie 36 mit einem digitalen Datenausgang 44 dargestellt.

Das Reinigungsgerät 10 umfasst eine Batterieaufnahme 56 zum mindestens teilweisen Aufnehmen der Batterie 14. Die Batterieschnittstelle 52 ist an beziehungsweise in der Batterieaufnahme 56 angeordnet oder ausgebildet.

Die Batterieschnittstelle 52 umfasst Batterieanschlusskontakte 58, welche bei mit der Batterieschnittstelle 52 elektrisch wirkverbundener Batterie 14, nämlich entweder der Bleibatterie 16 oder der Lithium-Ionen-Batterie 36, mit deren Batteriepolen 30, 32 beziehungsweise 130, 132 elektrisch wirkverbunden sind, wenn die jeweilige Batterie 14 bestimmungsgemäß in die Batterieaufnahme 56 eingesetzt ist.

Die Batterieanschlusskontakte 58 umfassen erste Batterieanschlusskontakte 60 und 62 für die Bleibatterie 16 und zweite Batterieanschlusskontakte 160 und 162 für eine Lithium-Ionen-Batterie 36.

Die ersten Batterieanschlusskontakte 60, 62 sind bei mit der Batterieschnittstelle 52 elektrisch wirkverbundener Bleibatterie 16 mit deren Batteriepolen 30 beziehungsweise 32 elektrisch wirkverbunden. Die zweiten Batterieanschlusskontakte 160, 162 sind bei mit der Batterieschnittstelle 52 elektrisch wirkverbundener Lithium-Ionen-Batterie 36 mit deren Batteriepolen 130 und 132 elektrisch wirkverbunden.

Die Batterieaufnahme 56 ist bei dem in Figur 5 schematisch dargestellten Ausführungsbeispiel derart ausgebildet, dass wahlweise eine der beiden in Figur 5 schematisch dargestellten Batterien, also entweder die Bleibatterie 16 oder die Lithium-Ionen-Batterie 36, in die Batterieaufnahme 56 eingesetzt werden kann. So ist dann entweder die Bleibatterie 16 mit ihren Batteriepolen 30, 32 mit den ersten Batterieanschlusskontakten 60, 62 verbunden oder die Lithium-Ionen-Batterie 36 mit ihren Batteriepolen 130 und 132 mit den zweiten Batterieanschlusskontakten 160, 162.

Der digitale Dateneingang 54, der insbesondere in Form eine Bus-Schnittstelle ausgebildet ist, der Batterieschnittstelle 52 ist über die zweiadrige Datenleitung 42 mit dem digitalen Signaleingang 40 der Signalumwandlungseinrichtung 38 verbunden.

Der analoge Signalausgang 46 ist wie beim Ausführungsbeispiel der Figur 4 bereits erläutert, über die Verbindungsleitungen 48 und 50 mit dem analogen Signaleingang 124 der Anzeigeansteuereinrichtung 22 elektrisch wirkverbunden.

Die ersten und zweiten Batteriekontakte 60 und 160 beziehungsweise 62 und 162 sind über die Verbindungsleitungen 34 und 35 mit dem weiteren analogen Signaleingang 24 der Anzeigeansteuereinrichtung 22 verbunden.

Bei einem nicht dargestellten Ausführungsbeispiel kann zwischen dem analogen Signaleingang 24 und dem analogen Signaleingang 124 ein Spannungsteiler angeordnet sein, welcher es ermöglicht, die Batteriespannungen beider Batterien 14 gegebenenfalls so zu verringern, dass die Anzeigeansteuereinrichtung 22 im Übrigen im Wesentlichen unverändert eingesetzt werden kann.

Figur 6 zeigt schematisch einen Schaltungsaufbau einer Anzeigeansteuereinrichtung 22, die einerseits mit einer Batterie 14 in Form einer Lithium-Ionen-Batterie 36 und andererseits mit einer Signalumwandlungseinrichtung 38 elektrisch wirkverbunden ist.

Der digitale Datenausgang 44 der Lithium-Ionen-Batterie 36 ist zweipolig und in Form eines CAN-Bus-Anschlusses 64 ausgebildet. Dieser ist über eine zweiadrige Busleitung 66 mit dem digitalen Dateneingang 54, welcher ebenfalls in Form eines CAN-Bus-Anschlusses 68 ausgebildet ist, elektrisch wirkverbunden.

Die Signalumwandlungseinrichtung 38 umfasst eine Signalverarbeitungseinheit 70 in Form eines Mikrocontrollers 72. Ein CAN-Eingang 74 des Mikrocontrollers 72 ist über eine Datenleitung 76 mit einem Ausgang 78 eines CAN-Transceivers 80 elektrisch wirkverbunden. Der CAN-Transceiver 80, auch als CAN-Bus-Transceiver bezeichnet, bildet einen Bus-Transceiver 82 der von der Signalumwandlungseinrichtung 38 umfassten elektrischen Schaltungsanordnung 84, dessen digitaler Signaleingang 86 mit dem CAN-Bus-Anschluss 68 elektrisch wirkverbunden ist.

Der digitale Signaleingang 86 ist in Form einer CAN-Bus-Eingangs-Schnittstelle 88 der Signalumwandlungseinrichtung 38 ausgebildet.

Die Signalverarbeitungseinheit 70 ist ausgebildet zum Umwandeln eines vom Bus-Transceiver 82 über die Datenleitung 76 bereitgestellten digitalen Bus-Signals in ein analoges Ladezustandssignal, und zwar in Form eines PWM-Signals. Ferner ist ein Ausgang 90 der Signalverarbeitungseinheit 70 mit dem analogen Signalausgang 46 der Signalumwandlungseinrichtung 38 elektrisch wirkverbunden.

Die Signalumwandlungseinrichtung 38 umfasst ferner einen analogen Signalverstärker 92, welcher bei dem in Figur 6 dargestellten Ausführungsbeispiel in Form eines Operationsverstärkers ausgebildet ist. Er dient zum Verstärken des von der Signalverarbeitungseinheit 70 erzeugten analogen Ladezustandssignals. Hierfür ist der Signalverstärker 92 der Signalverarbeitungseinheit 70 nachgeschaltet und mit dem analogen Signalausgang 46 elektrisch wirkverbunden zur Bereitstellung des verstärkten analogen Ladezustandssignals für die Anzeigeansteuereinrichtung 22.

Der analoge Signaleingang 124 der Anzeigeansteuereinrichtung 22 ist über eine Verbindungsleitung 94 mit einem Displaytreiber 96 elektrisch wirkverbunden. Der Displaytreiber 96 ist über eine Verbindungsleitung 98 mit der Balkenanzeige 20, welche mehrere Anzeigesegmente 100 umfasst, wirkverbunden.

Der analoge Signaleingang 24 der Anzeigeansteuereinrichtung 22 ist über einen Spannungsteiler 102 mit dem Displaytreiber 96 elektrisch wirkverbunden.

Ein weiteres Ausführungsbeispiel einer Signalumwandlungseinrichtung 138 ist schematisch in Figur 7 dargestellt. Sie stimmt in wesentlichen Teilen mit dem Ausführungsbeispiel der Signalumwandlungseinrichtung 38 aus Figur 6 überein, sodass hier wiederum identische Bezugszeichen zur Bezeichnung identischer Komponenten verwendet wurden.

Die Signalumwandlungseinrichtung 138 unterscheidet sich von der Signalumwandlungseinrichtung 38 insbesondere dadurch, dass ein weiterer Ausgang 190 der Signalverarbeitungseinheit 70 über eine Datenleitung 176 mit einem weiteren Bus-Transceiver in Form eines CAN-Transceivers 180 datenwirksam verbunden ist. Der CAN-Transceiver 180 ist wiederum mit einem CAN-Bus-Anschluss 168 verbunden, welcher einen digitalen Datenausgang 154 bildet.

Mithin bildet somit der CAN-Bus-Anschluss 168 eine CAN-Bus-AusgangsSchnittstelle 188.

Der CAN-Transceiver 180 ermöglicht es, zusätzlich oder optional den von der Lithium-Ionen-Batterie 36 bereitgestellten digitalen Ladezustandswert, aber auch beispielsweise andere Befehle und Botschaften, auf einen maschinenkompatiblen CAN-Bus des Reinigungsgeräts 10 auszugeben oder eine Busgeschwindigkeit zu ändern. So kann der Ladezustand der Batterie 14 auch noch auf alternativen Anzeigeeinrichtungen des Reinigungsgeräts ausgegeben oder in einer Speichereinrichtung gespeichert werden.

Wie beschrieben ermöglichen es die Signalumwandlungseinrichtungen 38 und 138, von Batterien 14 in Form von Lithium-Ionen-Batterien 36, beispielsweise in Form einer Lithium-Eisenphosphat-Batterie, bereitgestellte digitale Ladezustandssignale in analoge Ladezustandssignale umzuwandeln, die mit bekannten Anzeigeansteuereinrichtungen 22 verarbeitet und auf der zugeordneten Anzeigeeinrichtung 18 einem Anwender angezeigt werden können.

### Bezugszeichenliste

- 10: Reinigungsgerät
- 12: Bodenreinigungsgerät
- 14: Batterie
- 16: Bleibatterie
- 18: Anzeigeeinrichtung
- 20: Balkenanzeige
- 22: Anzeigeansteuereinrichtung
- 24: analoger Signaleingang
- 26: erster Signaleingangskontakt
- 28: zweiter Signaleingangskontakt
- 30: Batteriepol
- 32: Batteriepol
- 34: Verbindungsleitung
- 35: Verbindungsleitung
- 36: Lithium-Ionen-Batterie
- 38: Signalumwandlungseinrichtung
- 40: digitaler Signaleingang
- 42: Datenleitung
- 44: digitaler Datenausgang
- 46: analoger Signalausgang
- 48: Verbindungsleitung
- 50: Verbindungsleitung
- 52: Batterieschnittstelle
- 54: digitaler Dateneingang
- 56: Batterieaufnahme
- 58: Batterieanschlusskontakt
- 60: erster Batterieanschlusskontakt
- 62: erster Batterieanschlusskontakt
- 64: CAN-Bus-Anschluss
- 66: Busleitung
- 68: CAN-Bus-Anschluss
- 70: Signalverarbeitungseinheit
- 72: Mikrocontroller
- 74: CAN-Eingang
- 76: Datenleitung
- 78: Ausgang
- 80: CAN-Transceiver
- 82: Bus-Transceiver
- 84: Schaltungsanordnung
- 86: digitaler Signaleingang
- 88: CAN-Bus-Eingangsschnittstelle
- 90: Ausgang
- 92: Signalverstärker
- 94: Verbindungsleitung
- 96: Display-Treiber
- 98: Verbindungsleitung
- 100: Anzeigesegment
- 102: Spannungsteiler
- 110: Batterie-Management-System
- 124: analoger Signaleingang
- 126: erster Signaleingangskontakt
- 128: zweiter Signaleingangskontakt
- 130: Batteriepol
- 132: Batteriepol
- 138: Signalumwandlungseinrichtung
- 154: digitaler Datenausgang
- 160: zweiter Batterieanschlusskontakt
- 162: zweiter Batterieanschlusskontakt
- 168: CAN-Bus-Anschluss
- 176: Datenleitung
- 180: CAN-Transceiver
- 182: Bus-Transceiver
- 188: CAN-Bus-Ausgangsschnittstelle
- 190: Ausgang

## Patentansprüche

1. Batteriebetriebenes Reinigungsgerät (10), insbesondere Bodenreinigungsgerät (12), welches netzunabhängig mit einer Batterie (14) betreibbar ist, wobei das Reinigungsgerät (10) eine Anzeigeeinrichtung (18) zum Anzeigen eines Ladezustands der Batterie (14) umfasst, wobei das Reinigungsgerät (10) eine Anzeigeansteuereinrichtung (22) zum Ansteuern der Anzeigeeinrichtung (18) in Abhängigkeit eines analogen Ladezustandssignals, welches dem Ladezustand der Batterie (14) entspricht, umfasst, wobei die Anzeigeansteuereinrichtung (22) einen analogen Signaleingang (24; 124) zum Empfangen des analogen Ladezustandssignals von der Batterie (14) umfasst, **dadurch gekennzeichnet, dass** das Reinigungsgerät (10) eine elektrische Signalumwandlungseinrichtung (38; 138) mit einem digitalen Signaleingang (40) umfasst zum Umwandeln eines von der Batterie (14) bereitgestellten, dem Ladezustand der Batterie (14) entsprechenden und mit dem digitalen Signaleingang empfangbaren digitalen Ladezustandssignals in ein dem Ladezustand der Batterie (14) entsprechendes analoges Ladezustandssignal, dass die Signalumwandlungseinrichtung (38; 138) einen analogen Signalausgang (46) umfasst und dass der analoge Signalausgang (46) mit dem analogen Signaleingang (24; 124) der Anzeigeansteuereinrichtung (22) elektrisch wirkverbunden ist zum Übertragen des analogen Ladezustandssignals von der Signalumwandlungseinrichtung (38; 138) auf die Anzeigeansteuereinrichtung (22).

2. Batteriebetriebenes Reinigungsgerät nach Anspruch 1, **dadurch gekennzeichnet, dass** die Signalumwandlungseinrichtung (38; 138) eine elektronische Schaltungsanordnung (84) mit einem Bus-Transceiver (82), insbesondere in Form eines CAN-Bus-Transceivers (80), umfasst und dass der Bus-Transceiver (82) den digitalen Signaleingang (86) umfasst oder mit diesem elektrisch wirkverbunden ist,
wobei insbesondere der digitale Signaleingang (86) in Form einer CAN-Bus-Eingangs-Schnittstelle (88) der Signalumwandlungseinrichtung (38; 138) ausgebildet ist.

3. Batteriebetriebenes Reinigungsgerät nach Anspruch 2, **dadurch gekennzeichnet, dass** die Signalumwandlungseinrichtung (38; 138) eine Signalverarbeitungseinheit (70), insbesondere in Form eines Mikrocontrollers (72) oder eines ASIC, umfasst zum Umwandeln eines vom Bus-Transceiver (82) bereitgestellten digitalen Bussignals in ein analoges Ladezustandssignal, insbesondere ein PWM-Signal, und dass die Signalverarbeitungseinheit (70) mit dem analogen Signalausgang (46) elektrisch wirkverbunden ist,
wobei insbesondere die Signalumwandlungseinrichtung (38; 138) einen analogen Signalverstärker (92) umfasst zum Verstärken des von der Signalverarbeitungseinheit (70) erzeugten analogen Ladezustandssignals, insbesondere in Form des PWM-Signals, und wobei der Signalverstärker (92) der Signalverarbeitungseinheit (70) nachgeschaltet und mit dem analogen Signalausgang (46) elektrisch wirkverbunden ist zur Bereitstellung des analogen Ladezustandssignals.

4. Batteriebetriebenes Reinigungsgerät nach Anspruch 2 oder 3, **dadurch gekennzeichnet, dass** die Signalumwandlungseinrichtung (138) mindestens einen weiteren Bus-Transceiver (182), insbesondere in Form eines weiteren CAN-Bus-Transceivers (180), umfasst und dass der mindestens eine weitere Bus-Transceiver (182) mit der Signalverarbeitungseinheit (70) elektrisch wirkverbunden und ausgebildet ist zum Bereitstellen eines zum Ladezustand der Batterie (14) korrespondierenden digitalen Bussignals, insbesondere CAN-Bus-Signals, an mindestens eine weitere digitale Busschnittstelle (168), insbesondere in Form einer CAN-Bus-Ausgangs-Schnittstelle (188), der Signalumwandlungseinrichtung (138).

5. Batteriebetriebenes Reinigungsgerät nach einem der voranstehenden Ansprüche, **dadurch gekennzeichnet, dass** die Anzeigeeinrichtung (18)
a) in Form einer Balken- oder Mehrsegmentanzeige (20) ausgebildet ist, wobei insbesondere die Balken- oder Mehrsegmentanzeige (20) in Form eines LCD- oder LED-Displays mit einer Mehrzahl von Anzeigesegmenten (100) ausgebildet ist,
und/oder
b) von der Anzeigeansteuereinrichtung (22) umfasst ist.

6. Batteriebetriebenes Reinigungsgerät nach einem der voranstehenden Ansprüche, **dadurch gekennzeichnet, dass** das Reinigungsgerät (10) eine Batterie (14) umfasst, insbesondere in Form einer wiederaufladbaren Batterie (14) ausgebildet ist,
wobei insbesondere die Batterie (14)
a) in Form einer Bleibatterie (16) oder einer Lithium-Ionen-Batterie (36) ausgebildet ist
und/oder
b) ein Batterie-Management-System (110) zum Erzeugen eines dem Ladezustand der Batterie (14) entsprechenden digitalen Ladezustandssignals umfasst und das Batterie-Management-System (110) mit einem digitalen Datenausgang (44) der Batterie (14) elektrisch wirkverbunden ist zum Bereitstellen des digitalen Ladezustandssignals für das Reinigungsgerät (10), insbesondere für die Anzeigeansteuereinrichtung (22).

7. Batteriebetriebenes Reinigungsgerät nach Anspruch 6, **dadurch gekennzeichnet, dass** die Batterie (14) mit dem Reinigungsgerät (10) lösbar verbindbar ist und dass die Batterie (14) in einer Trennstellung elektrisch und mechanisch vollständig vom Reinigungsgerät (10) getrennt und in einer Verbindungsstellung mit dem Reinigungsgerät (10) elektrisch wirkverbunden ist,
wobei insbesondere die Batterie (14) in der Verbindungsstellung mit dem Reinigungsgerät (10) mechanisch gekoppelt ist.

8. Batteriebetriebenes Reinigungsgerät nach einem der voranstehenden Ansprüche, **dadurch gekennzeichnet, dass** das Reinigungsgerät (10) eine Batterieschnittstelle (52) zum elektrischen Wirkverbinden mit der Batterie (14) umfasst, dass die Batterieschnittstelle (52) einen digitalen Dateneingang (54) umfasst und dass der digitale Dateneingang (54) bei mit der Batterieschnittstelle (52) elektrisch wirkverbundener Batterie (14) mit dem digitalen Datenausgang (44) der Batterie (14) elektrisch wirkverbunden ist,
wobei insbesondere das Reinigungsgerät (10) eine Batterieaufnahme (56) zum Aufnehmen der Batterie (14) umfasst und wobei die Batterieschnittstelle (52) in oder an der Batterieaufnahme (56) angeordnet oder ausgebildet ist.

9. Batteriebetriebenes Reinigungsgerät nach Anspruch 8, **dadurch gekennzeichnet, dass** die Batterieschnittstelle (52) Batterieanschlusskontakte (58) umfasst und dass die Batterieanschlusskontakte (58) bei mit der Batterieschnittstelle (52) elektrisch wirkverbundener Batterie (14) mit den Batteriepolen (30, 32; 130, 132) der Batterie (14) elektrisch wirkverbunden sind.

10. Batteriebetriebenes Reinigungsgerät nach Anspruch 9, **dadurch gekennzeichnet, dass** die Batterieanschlusskontakte (58) erste Batterieanschlusskontakte (60, 62) für eine Bleibatterie (16) und zweite Batterieanschlusskontakte (160, 162) für eine Lithium-Ionen-Batterie (36) umfassen, dass die ersten Batterieanschlusskontakte (60, 62) bei mit der Batterieschnittstelle (52) elektrisch wirkverbundener Bleibatterie (16) mit deren Batteriepolen (30, 32) elektrisch wirkverbunden sind und dass die zweiten Batterieanschlusskontakte (160, 162) bei mit der Batterieschnittstelle (52) elektrisch wirkverbundener Lithium-Ionen-Batterie (36) mit deren Batteriepolen (130, 132) elektrisch wirkverbunden sind.

11. Batteriebetriebenes Reinigungsgerät nach einem der voranstehenden Ansprüche, **dadurch gekennzeichnet, dass** die Anzeigeansteuereinrichtung (22) einen Spannungsteiler (102) zum Verringern einer Spannung des am analogen Signaleingang (24) anliegenden analogen Ladezustandssignals.

12. Verfahren zum Betreiben eines Reinigungsgeräts (10), insbesondere Bodenreinigungsgeräts (12), welches netzunabhängig mit einer Batterie (14) betrieben wird, wobei ein Ladezustand der Batterie (14) mit einer Anzeigeeinrichtung (18) des Reinigungsgeräts (10) angezeigt wird, wobei die Anzeigeeinrichtung (18) in Abhängigkeit eines analogen Ladezustandssignals, welches dem Ladezustand der Batterie (14) entspricht, angesteuert wird, **dadurch gekennzeichnet, dass** ein von der Batterie (14) bereitgestelltes, dem Ladezustand der Batterie (14) entsprechendes digitales Ladezustandssignal in ein dem Ladezustand der Batterie (14) entsprechendes analoges Ladezustandssignal gewandelt und zum Ansteuern der Anzeigeeinrichtung (18) bereitgestellt wird.

13. Verfahren nach Anspruch 12, **dadurch gekennzeichnet, dass** das gewandelte analoge Ladezustandssignal
a) in Form eines PWM-Signals bereitgestellt wird und/oder
b) vor der Bereitstellung an die Anzeigeeinrichtung (18) verstärkt wird.

14. Verfahren nach Anspruch 12 oder 13, **dadurch gekennzeichnet, dass**
a) der Ladezustand der Batterie (14) mit einer Mehrzahl von Anzeigesegmenten (100) balken- oder segmentförmig angezeigt wird
und/oder
b) das Reinigungsgerät (10) mit einer Batterie (14) in Form einer wiederaufladbaren Batterie (14) betrieben wird
und/oder
c) als Batterie (14) eine Bleibatterie (16) oder eine Lithium-Ionen-Batterie (36) genutzt wird.

15. Verfahren nach einem der Ansprüche 12 bis 14, **dadurch gekennzeichnet, dass** die Batterie (14) mit dem Reinigungsgerät (10) lösbar verbunden wird derart, dass die Batterie (14) in einer Trennstellung elektrisch und mechanisch vollständig vom Reinigungsgerät (10) getrennt und in einer Verbindungsstellung mit dem Reinigungsgerät (10) elektrisch wirkverbunden ist.

## Claims

1. Battery-operated cleaning apparatus (10), in particular floor cleaning apparatus (12), which is operable with a battery (14) independently of the grid, wherein the cleaning apparatus (10) comprises an indicator device (18) for indicating a state of charge of the battery (14), wherein the cleaning apparatus (10) comprises an indicator control device (22) for controlling the indicator device (18) in dependence on an analog state-of-charge signal which corresponds to the state of charge of the battery (14), wherein the indicator control device (22) comprises an analog signal input (24; 124) for receiving the analog state-of-charge signal from the battery (14), **characterized in that** the cleaning apparatus (10) comprises an electrical signal conversion device (38; 138) having a digital signal input (40) for converting a digital state-of-charge signal provided by the battery (14) and corresponding to the state of charge of the battery (14) and receivable at the digital signal input to an analog state-of-charge signal corresponding to the state of charge of the battery (14), **in that** the signal conversion device (38; 138) comprises an analog signal output (46), and **in that** the analog signal output (46) is operatively and electrically connected to the analog signal input (24; 124) of the indicator control device (22) for transmitting the analog state of charge signal from the signal conversion device (38; 138) to the indicator control device (22).

2. Battery-operated cleaning apparatus in accordance with claim 1, **characterized in that** the signal conversion device (38; 138) comprises an electronic circuit arrangement (84) having a bus transceiver (82), in particular in the form of a CAN bus transceiver (80), and **in that** the bus transceiver (82) comprises the digital signal input (86) or is operatively and electrically connected thereto,
in particular wherein the digital signal input (86) is configured in the form of a CAN bus input interface (88) of the signal conversion device (38; 138).

3. Battery-operated cleaning apparatus in accordance with claim 2, **characterized in that** the signal conversion device (38; 138) comprises a signal processing unit (70), in particular in the form of a microcontroller (72) or an ASIC, for converting a digital bus signal provided by the bus transceiver (82) to an analog state-of-charge signal, in particular a PWM signal, and **in that** the signal processing unit (70) is operatively and electrically connected to the analog signal output (46),
in particular wherein the signal conversion device (38; 138) comprises an analog signal amplifier (92) for amplifying the analog state-of-charge signal generated by the signal processing unit (70), in particular in the form of the PWM signal, and wherein the signal amplifier (92) is connected downstream of the signal processing unit (70) and is operatively and electrically connected to the analog signal output (46) for providing the analog state-of-charge signal.

4. Battery-operated cleaning apparatus in accordance with claim 2 or 3, **characterized in that** the signal conversion device (138) comprises at least one further bus transceiver (182), in particular in the form of a further CAN bus transceiver (180), and **in that** the at least one further bus transceiver (182) is operatively and electrically connected to the signal processing unit (70) and is configured to provide a digital bus signal corresponding to the state of charge of the battery (14), in particular CAN bus signal, to at least one further digital bus interface (168), in particular in the form of a CAN bus output interface (188), of the signal conversion device (138).

5. Battery-operated cleaning apparatus in accordance with any one of the preceding claims, **characterized in that** the indicator device (18)
a) is configured in the form of a bar or multi-segment indicator (20), in particular wherein the bar or multi-segment indicator (20) is configured in the form of an LCD or LED display having a plurality of indication segments (100),
and/or
b) is comprised by the indicator control device (22).

6. Battery-operated cleaning apparatus in accordance with any one of the preceding claims, **characterized in that** the cleaning apparatus (10) comprises a battery (14), in particular configured in the form of a rechargeable battery (14),
in particular wherein the battery (14)
a) is configured in the form of a lead battery (16) or a lithium-ion battery (36),
and/or
b) comprises a battery management system (110) for generating a digital state-of-charge signal corresponding to the state of charge of the battery (14), and the battery management system (110) is operatively and electrically connected to a digital data output (44) of the battery (14) for providing the digital state-of-charge signal for the cleaning apparatus (10), in particular for the indicator control device (22).

7. Battery-operated cleaning apparatus in accordance with claim 6, **characterized in that** the battery (14) is removably connectable to the cleaning apparatus (10) and **in that** the battery (14), in a separated position, is fully electrically and mechanically separated from the cleaning apparatus (10) and, in a connected position, is operatively and electrically connected to the cleaning apparatus (10),
in particular wherein the battery (14) in the connected position is mechanically coupled to the cleaning apparatus (10).

8. Battery-operated cleaning apparatus in accordance with any one of the preceding claims, **characterized in that** the cleaning apparatus (10) comprises a battery interface (52) for operative and electrical connection to the battery (14), **in that** the battery interface (52) comprises a digital data input (54), and **in that** the digital data input (54) is operatively and electrically connected to the digital data output (44) of the battery (14) when the battery (14) is operatively and electrically connected to the battery interface (52),
in particular wherein the cleaning apparatus (10) comprises a battery receptacle (56) for receiving the battery (14) and wherein the battery interface (52) is arranged or formed in or on the battery receptacle (56).

9. Battery-operated cleaning apparatus in accordance with claim 8, **characterized in that** the battery interface (52) comprises battery terminal contacts (58) and **in that** the battery terminal contacts (58) are operatively and electrically connected to the battery terminals (30, 32; 130, 132) of the battery (14) when the battery (14) is operatively and electrically connected to the battery interface (52).

10. Battery-operated cleaning apparatus in accordance with claim 9, **characterized in that** the battery terminal contacts (58) comprise first battery terminal contacts (60, 62) for a lead battery (16) and second battery terminal contacts (160, 162) for a lithium-ion battery (36), **in that**, when the lead battery (16) is operatively and electrically connected to the battery interface (52), the first battery terminal contacts (60, 62) are operatively and electrically connected to the battery terminals (30, 32) of the lead battery, and **in that**, when the lithium-ion battery (36) is operatively and electrically connected to the battery interface (52), the second battery terminal contacts (160, 162) are operatively and electrically connected to the battery terminals (130, 132) of the lithium-ion battery.

11. Battery-operated cleaning apparatus in accordance with any one of the preceding claims, **characterized in that** the indicator control device (22) comprises a voltage divider (102) for reducing a voltage of the analog state-of-charge signal present at the analog signal input (24).

12. Method for operating a cleaning apparatus (10), in particular floor cleaning apparatus (12), which is operated with a battery (14) independently of the grid, wherein a state of charge of the battery (14) is indicated by an indicator device (18) of the cleaning apparatus (10), wherein the indicator device (18) is controlled in dependence on an analog state-of-charge signal which corresponds to the state of charge of the battery (14), **characterized in that** a digital state-of-charge signal provided by the battery (14) and corresponding to the state of charge of the battery (14) is converted to an analog state-of-charge signal corresponding to the state of charge of the battery (14) and is provided for controlling the indicator device (18).

13. Method in accordance with claim 12, **characterized in that** the converted analog state-of-charge signal
a) is provided in the form of a PWM signal,
and/or
b) is amplified before being provided to the indicator device (18).

14. Method in accordance with claim 12 or 13, **characterized in that**
a) the state of charge of the battery (14) is indicated in bar or segment form by way of a plurality of indication segments (100),
and/or
b) the cleaning apparatus (10) is operated with a battery (14) in the form of a rechargeable battery (14),
and/or
c) a lead battery (16) or a lithium-ion battery (36) is used as the battery (14).

15. Method in accordance with any one of claims 12 to 14, **characterized in that** the battery (14) is removably connected to the cleaning apparatus (10) such that the battery (14), when in a separated position, is fully electrically and mechanically separated from the cleaning apparatus (10) and, in a connected position, is operatively and electrically connected to the cleaning apparatus (10).

## Revendications

1. Appareil de nettoyage alimenté par batterie (10), en particulier appareil de nettoyage de sol (12), qui peut fonctionner indépendamment du secteur avec une batterie (14), où l'appareil de nettoyage (10) comprend un dispositif d'affichage (18) pour afficher un état de charge de la batterie (14), où l'appareil de nettoyage (10) comprend un dispositif de commande d'affichage (22) pour commander le dispositif d'affichage (18) en fonction d'un signal d'état de charge analogique qui correspond à l'état de charge de la batterie (14), où le dispositif de commande d'affichage (22) comprend une entrée de signal analogique (24; 124) pour recevoir le signal d'état de charge analogique de la batterie (14), **caractérisé en ce que** l'appareil de nettoyage (10) comprend un dispositif de conversion de signal électrique (38; 138) avec une entrée de signal numérique (40) pour convertir un signal d'état de charge numérique fourni par la batterie (14), qui correspond à l'état de charge de la batterie (14) et qui peut être reçu avec l'entrée de signal numérique, en un signal d'état de charge analogique correspondant à l'état de charge de la batterie (14), **en ce que** le dispositif de conversion de signal (38; 138) comprend une sortie de signal analogique (46) et **en ce que** la sortie de signal analogique (46) est reliée électriquement de manière fonctionnelle à l'entrée de signal analogique (24; 124) du dispositif de commande d'affichage (22) afin de transmettre le signal d'état de charge analogique du dispositif de conversion de signal (38; 138) au dispositif de commande d'affichage (22).

2. Appareil de nettoyage alimenté par batterie selon la revendication 1, **caractérisé en ce que** le dispositif de conversion de signal (38; 138) comprend un agencement de circuit électronique (84) avec un émetteur-récepteur de bus (82), en particulier sous la forme d'un émetteur-récepteur de bus CAN (80), et **en ce que** l'émetteur-récepteur de bus (82) comprend l'entrée de signal numérique (86) ou est relié électriquement de manière fonctionnelle à celle-ci,
où en particulier l'entrée de signal numérique (86) est agencée sous la forme d'une interface d'entrée de bus CAN (88) du dispositif de conversion de signal (38; 138).

3. Appareil de nettoyage alimenté par batterie selon la revendication 2, **caractérisé en ce que** le dispositif de conversion de signal (38; 138) comprend une unité de traitement de signal (70), en particulier sous la forme d'un microcontrôleur (72) ou d'un ASIC, pour convertir un signal de bus numérique fourni par l'émetteur-récepteur de bus (82) en un signal d'état de charge analogique, en particulier un signal PWM, et **en ce que** l'unité de traitement de signal (70) est reliée électriquement de manière fonctionnelle à la sortie de signal analogique (46),
où en particulier le dispositif de conversion de signal (38; 138) comprend un amplificateur de signal analogique (92) pour amplifier le signal d'état de charge analogique généré par l'unité de traitement de signal (70), en particulier sous la forme du signal PWM, et où l'amplificateur de signal (92) est branché en aval de l'unité de traitement de signal (70) et est relié électriquement de manière fonctionnelle à la sortie de signal analogique (46) pour fournir le signal d'état de charge analogique.

4. Appareil de nettoyage alimenté par batterie selon la revendication 2 ou 3, **caractérisé en ce que** le dispositif de conversion de signal (138) comprend au moins un autre émetteur-récepteur de bus (182), en particulier sous la forme d'un autre émetteur-récepteur de bus CAN (180), et **en ce que** le au moins un autre émetteur-récepteur de bus (182) est relié électriquement de manière fonctionnelle à l'unité de traitement de signal (70) et est conçu pour fournir un signal de bus numérique correspondant à l'état de charge de la batterie (14), en particulier un signal de bus CAN, à au moins une autre interface de bus numérique (168), en particulier sous la forme d'une interface de sortie de bus CAN (188), du dispositif de conversion de signal (138).

5. Appareil de nettoyage alimenté par batterie selon l'une des revendications précédentes, **caractérisé en ce que** le dispositif d'affichage (18)
a) est conçu sous la forme d'un affichage à barres ou multi-segments (20), où en particulier l'affichage à barres ou multi-segments (20) est conçu sous la forme d'un affichage LCD ou LED avec une pluralité de segments d'affichage (100),
et/ ou
b) est inclus par le dispositif de commande d'affichage (22).

6. Appareil de nettoyage alimenté par batterie selon l'une des revendications précédentes, **caractérisé en ce que** l'appareil de nettoyage (10) comprend une batterie (14), en particulier sous la forme d'une batterie rechargeable (14),
où en particulier la batterie (14)
a) est conçue sous la forme d'une batterie au plomb (16) ou d'une batterie lithium-ion (36)
et/ou
b) comprend un système de gestion de batterie (110) pour générer un signal d'état de charge numérique correspondant à l'état de charge de la batterie (14) et le système de gestion de batterie (110) est relié électriquement de manière fonctionnelle avec une sortie de données numérique (44) de la batterie (14) pour fournir le signal d'état de charge numérique pour l'appareil de nettoyage (10), en particulier pour le dispositif de commande d'affichage (22).

7. Appareil de nettoyage alimenté par batterie selon la revendication 6, **caractérisé en ce que** la batterie (14) peut être reliée de manière amovible à l'appareil de nettoyage (10) et **en ce que** la batterie (14) est totalement séparée électriquement et mécaniquement de l'appareil de nettoyage (10) dans une position de séparation et est reliée électriquement de manière fonctionnelle avec l'appareil de nettoyage (10) dans une position de liaison,
où en particulier la batterie (14) est couplée mécaniquement à l'appareil de nettoyage (10) dans la position de liaison.

8. Appareil de nettoyage alimenté par batterie selon l'une des revendications précédentes, **caractérisé en ce que** l'appareil de nettoyage (10) comprend une interface de batterie (52) pour la liaison électrique fonctionnelle avec la batterie (14), **en ce que** l'interface de batterie (52) comprend une entrée de données numérique (54) et **en ce que** l'entrée de données numérique (54) est reliée électriquement de manière fonctionnelle à la sortie de données numérique (44) de la batterie (14) lorsque la batterie (14) est reliée électriquement de manière fonctionnelle à l'interface de batterie (52),
où, en particulier, l'appareil de nettoyage (10) comprend un logement de batterie (56) pour loger la batterie (14) et où l'interface de batterie (52) est agencée ou formée dans ou sur le logement de batterie (56).

9. Appareil de nettoyage alimenté par batterie selon la revendication 8, **caractérisé en ce que** l'interface de batterie (52) comprend des contacts de connexion de batterie (58) et **en ce que** les contacts de connexion de batterie (58) sont reliés électriquement de manière fonctionnelle aux pôles de batterie (30, 32; 130, 132) de la batterie (14) lorsque la batterie (14) est reliée électriquement de manière fonctionnelle à l'interface de batterie (52).

10. Appareil de nettoyage alimenté par batterie selon la revendication 9, **caractérisé en ce que** les contacts de connexion de batterie (58) comprennent des premiers contacts de connexion de batterie (60, 62) pour une batterie au plomb (16) et des deuxièmes contacts de connexion de batterie (160, 162) pour une batterie lithium-ion (36), **en ce que**, lorsque la batterie au plomb (16) est reliée électriquement de manière fonctionnelle à l'interface de batterie (52), les premiers contacts de connexion de batterie (60, 62) sont reliés électriquement de manière fonctionnelle avec ses pôles de batterie (30, 32) et **en ce que** les deuxièmes contacts de connexion de batterie (160, 162), lorsque la batterie lithium-ion (36) est reliée électriquement de manière fonctionnelle à l'interface de batterie (52), sont reliés électriquement de manière fonctionnelle avec ses pôles de batterie (130, 132).

11. Appareil de nettoyage alimenté par batterie selon l'une des revendications précédentes, **caractérisé en ce que** le dispositif de commande d'affichage (22) un diviseur de tension (102) pour réduire une tension du signal d'état de charge analogique présent à l'entrée de signal analogique (24).

12. Procédé pour faire fonctionner un appareil de nettoyage (10), en particulier un appareil de nettoyage de sol (12), qui fonctionne indépendamment du secteur avec une batterie (14), où un état de charge de la batterie (14) est affiché avec un dispositif d'affichage (18) de l'appareil de nettoyage (10), où le dispositif d'affichage (18) est commandé en fonction d'un signal d'état de charge analogique, qui correspond à l'état de charge de la batterie (14), **caractérisé en ce qu'**un signal d'état de charge numérique fourni par la batterie (14), correspondant à l'état de charge de la batterie (14), est converti en un signal d'état de charge analogique correspondant à l'état de charge de la batterie (14), et est fourni pour commander le dispositif d'affichage (18).

13. Procédé selon la revendication 12, **caractérisé en ce que** le signal d'état de charge analogique converti
a) est fourni sous la forme d'un signal PWM
et/ou
b) est amplifié avant d'être fourni au dispositif d'affichage (18).

14. Procédé selon la revendication 12 ou 13, **caractérisé en ce que**
a) l'état de charge de la batterie (14) est affiché sous forme de barres ou de segments avec une pluralité de segments d'affichage (100)
et/ou
b) l'appareil de nettoyage (10) fonctionne avec une batterie (14) sous la forme d'une batterie rechargeable (14)
et/ou
c) une batterie au plomb (16) ou une batterie lithium-ion (36) est utilisée comme batterie (14).

15. Procédé selon l'une des revendications 12 à 14, **caractérisé en ce que** la batterie (14) est reliée de manière amovible à l'appareil de nettoyage (10) de sorte que la batterie (14) est totalement séparée électriquement et mécaniquement de l'appareil de nettoyage (10) dans une position de séparation et est reliée électriquement de manière fonctionnelle à l'appareil de nettoyage (10) dans une position de liaison.
